# EUROPÄISCHE PATENTSCHRIFT

(11) **EP 3 036 419 B1**
(45) Veröffentlichungstag und Bekanntmachung des Hinweises auf die Patenterteilung: **11.04.2018**
(21) Anmeldenummer: 14777501.9
(22) Anmeldetag: 22.08.2014
(51) Int. Cl.: F02F 3/22, F01P 3/06

(54) **ANORDNUNG AUS EINEM KOLBEN UND EINER ANSPRITZDÜSE FÜR EINEN VERBRENNUNGSMOTOR**
SUB-ASSEMBLY CONSISTING OF A PISTON AND AN INJECTION NOZZLE FOR AN INTERNAL COMBUSTION ENGINE
ENSEMBLE CONSTITUÉ D'UN PISTON ET D'UNE BUSE DE PULVÉRISATION ET DESTINÉ À UN MOTEUR À COMBUSTION INTERNE

(30) Priorität: 23.08.2013 DE 102013013962
(43) Veröffentlichungstag der Anmeldung: 29.06.2016
(73) Patentinhaber: Mahle International GmbH, 70376 Stuttgart (DE)
(72) Erfinder: SCHARP, Rainer, 71665 Vaihingen (DE)
(74) Vertreter: BRP Renaud & Partner mbB Rechtsanwälte Patentanwälte Steuerberater
(86) Internationale Anmeldenummer: PCT/DE2014/000421
(87) Internationale Veröffentlichungsnummer: WO 2015/024551

(56) Entgegenhaltungen:
- WO-A1-89/04916
- DE-U1-202006 020 280
- US-A- 4 286 505
- US-A1- 2003 221 639

## Beschreibung

Die vorliegende Erfindung betrifft eine Baueinheit aus einem Kolben und einer Anspritzdüse für Kühlöl für einen Verbrennungsmotor, wobei der Kolben einen Kolbenkopf und einen Kolbenschaft aufweist, wobei der Kolbenkopf einen Kolbenboden mit einer Unterseite, eine umlaufende Ringpartie sowie im Bereich der Ringpartie einen umlaufenden Kühlkanal mit mindestens einer Zuführöffnung für Kühlöl aufweist, wobei die Anspritzdüse unterhalb des Kolbenschafts vorgesehen ist,

Bei der gattungsgemäßen Baueinheit handelt es sich um einen Kolben mit Anspritzkühlung, d.h. die Kühlung des Kolbens erfolgt durch das Anspritzen mit Kühlöl vom kolbenschaftseitigen Ende her in Richtung der mindestens einen Zuführöffnung für Kühlöl im Kühlkanal. Das Kühlöl dringt in den Kühlkanal ein und bewirkt dort in an sich bekannter Weise eine Kühlung des Kolbens insbesondere im Bereich des Kolbenkopfes.

Aufgrund der hohen thermischen Belastung moderner Kolben ist es wünschenswert, auch die Unterseite des Kolbenbodens, den so genannten "Dom" zu kühlen. Hierzu schlägt die DE 10 2006 056 011 A1 vor, zwei Anspritzdüsen für Kühlöl vorzusehen, von denen die eine der Versorgung des Kühlkanals mit Kühlöl und die andere zur Kühlung der Unterseite des Kolbenbodens dient.

Aus der US 2003/0221639 A1 ist ein Kolben mit einem solchen Kühlkanal bekannt, in welchen mit einer Düse Öl eingespritzt wird. Ferner ist ein Strahlteiler vorgesehen, der das Öl aus der Düse aufteilt, sodass ein Teil des Öls in den Kühlkanal eintreten kann und ein anderer Teil des Öls zu dem oberen Pleuellager gelenkt wird.

Die Aufgabe der vorliegenden Erfindung besteht darin, einen gattungsgemäßen Kolben so weiterzuentwickeln, dass eine technisch einfache und zuverlässige Anspritzkühlung erzielt wird.

Die Lösung besteht darin, dass der Kolben an der Unterseite des Kolbenbodens benachbart zur mindestens einen Zuführöffnung für Kühlöl einen Strahlteiler für Kühlöl aufweist und dass die Anspritzdüse unterhalb des Strahlteilers angeordnet und auf den Strahlteiler ausgerichtet ist.
Der erfindungsgemäß vorgesehene Strahlteiler bewirkt, dass zumindest zeitweise ein Teil des von der einzigen vorgesehenen Anspritzdüse abgegebenen Kühlölstrahls gezielt in Richtung der Unterseite des Kolbenbodens gelenkt wird, während der verbleibende Teil in den Kühlkanal eintritt. Die erfindungsgemäße Baueinheit stellt somit eine technisch einfache Lösung für eine zuverlässige Anspritzkühlung dar. Vorteilhafte Weiterbildungen ergeben sich aus den Unteransprüchen.
Wenn die Mittelachse der Anspritzdüse parallel zur Mittelachse des Kolbens ausgerichtet ist, bewirkt der Strahlteiler während der gesamten Hubbewegung im Motorbetrieb eine Aufteilung des Kühlölstrahls in einen zum Kühlkanal hin gerichteten und einen zur Unterseite des Kolbenbodens gelenkten Teilstrahl. Erfindungsgemäß schließt die Mittelachse der Anspritzdüse mit der Mittelachse des Kolbens einen spitzen Winkel ein. Diese Schrägstellung der Anspritzdüse bewirkt, dass im Motorbetrieb dann, wenn sich der Kolben am oberen oder unteren Totpunkt befindet, der gesamte Kühlölstrahl in den Kühlkanal geleitet wird, während die Teilung des Kühlölstrahls in etwa im mittleren
Bereich des Hubs erfolgt. Der erfindungsgemäß vorgesehene Strahlteiler kreuzt also während jedes Aufwärts- und Abwärtshub genau einmal den Kühlölstrahl und bewirkt die Teilung des Kühlölstrahl in je einen zum Kühlkanal hin gerichteten und einen zur Unterseite des Kolbenbodens gelenkten Teilstrahl.
Erfindungsgemäß weist der Strahlteiler einen im Wesentlichen V-förmigen Querschnitt unter Ausbildung einer Kante aufweist, welche ausgehend von der Mittelachse nach außen in Richtung des Kühlkanals angeordnet ist.

Der erfindungsgemäß vorgesehene Strahlteiler kann mit dem Kolbenkopf einstückig oder als separates, fest mit dem Kolbenkopf verbundenes Bauteil ausgebildet sein.

Besonders bevorzugt weist der Strahlteiler eine erste Leitfläche und eine zweite Leitfläche auf, wobei die erste Leitfläche dem Kühlkanal und die zweite Leitfläche der Unterseite des Kolbenbodens zugeordnet ist. Hierbei ist es von besonderem Vorteil, wenn die erste Leitfläche stetig in eine Innenwand des Kühlkanals und/oder die zweite Leitfläche stetig in die Unterseite des Kolbenbodens übergeht. Auf diese Weise wird eine besonders zuverlässige Kühlung der Unterseite des Kolbenbodens erzielt.

Die erfindungsgemäße Baueinheit kann mit allen Kolbentypen verwirklicht werden, insbesondere mit einteiligen Kolben, Kolben aus zwei oder mehr miteinander verbundenen Bauteilen, Kastenkolben, Kolben mit geschlossenem Kühlkanal sowie Kolben mit nach unten offenem, mit einem Verschlusselement verschlossenem Kühlkanal, insbesondere Kolben mit thermisch entkoppeltem Kolbenschaft.

Ein Ausführungsbeispiel der vorliegenden Erfindung wird im Folgenden anhand der beigefügten Zeichnungen näher erläutert. Es zeigen in einer schematischen, nicht maßstabsgetreuen Darstellung:
- Figur 1: ein Ausführungsbeispiel eines Kolbens für eine erfindungsgemäße Baueinheit im Schnitt;
- Figur 2: eine Darstellung der Unterseite des Kolbens in Richtung des Pfeiles P gemäß Figur 1;
- Figuren 3a bis 3c: ein Ausführungsbeispiel einer erfindungsgemäßen Baueinheit mit ei-nem Kolben gemäß Figur 1 während eines Kolbenhubs im Motorbetrieb;
- Figur 4: den Kolben gemäß Figur 1 während einer Hubbewegung gemäß Figur 3b.

Die Figuren 1 und 2 zeigen ein Ausführungsbeispiel eines Kolbens 10 für eine erfindungsgemäße Baueinheit 100. Der Kolben 10 kann ein einteiliger gegossener oder geschmiedeter Kolben oder ein mehrteiliger gefügter Kolben sein. Der Kolben 10 kann aus einem eisenbasierten Werkstoff und/oder einem Leichtmetallwerkstoff hergestellt sein.

Die Figuren 1 und 2 zeigen beispielhaft einen einteiligen Kastenkolben 10 mit nach unten offenem sowie mit einem separaten Verschlusselement 18 verschlossenem Kühlkanal 17 sowie mit einem thermisch entkoppelten Kolbenschaft 21.

Der Kolben 10 weist einen Kolbenkopf 11 mit einem eine Verbrennungsmulde 14 aufweisenden Kolbenboden 13, einem umlaufenden Feuersteg 15 und einer umlaufenden Ringpartie 16 mit Ringnuten zur Aufnahme von Kolbenringen (nicht dargestellt) auf. In Höhe der Ringpartie 16 ist ein umlaufender Kühlkanal 17 vorgesehen, der nach unten offen ausgebildet und mit einem separaten Verschlusselement 18 verschlossen ist, welches mindestens eine Zuführöffnung 19 für Kühlöl aufweist.

Der Kolben 10 weist im Ausführungsbeispiel ferner einen thermisch entkoppelten Kolbenschaft 21 mit Kolbennaben 22 und Nabenbohrungen 23 zur Aufnahme eines Kolbenbolzens (nicht dargestellt) auf. Die Kolbennaben 22 sind in an sich bekannter Weise über Nabenanbindungen mit dem Kolbenkopf 11 verbunden. Die Kolbennaben 22 sind über Laufflächen 24a, 24b miteinander verbunden.

Der Kolbenboden 13 weist im Inneren des Kolbens 10 eine Unterseite 13a auf, die erfindungsgemäß mit einem Strahlteiler 25 versehen ist. Der Strahlteiler 25 ist in Nachbarschaft der mindestens einen Zuführöffnung 19 für Kühlöl angeordnet und weist im Ausführungsbeispiel einen im Wesentlichen V-förmigen Querschnitt auf. Die Kante 25a des Strahlteilers 25 ist ausgehend von der Mittelachse M des Kolbens 10 nach außen in Richtung des Kühlkanals 17 ausgerichtet.

Der Strahlteiler 25 ist im Ausführungsbeispiel einteilig mit der Unterseite 13a des Kolbenbodens 13 ausgebildet und weist eine erste Leitfläche 26 und eine zweite Leitfläche 27 für Kühlöl auf. Die erste Leitfläche 26 geht im Ausführungsbeispiel im Wesentlichen stetig in eine Innenwand 17a des Kühlkanals 17 über. Die zweite Leitfläche 27 geht im Ausführungsbeispiel im Wesentlichen stetig in die Unterseite 13a des Kolbenbodens 13 über.

Die Figuren 3a bis 3c und 4 zeigen eine erfindungsgemäße Baueinheit 100 in unterschiedlichen Stadien des Motorbetriebs mit einem Kolben 10 gemäß den Figuren 1 und 2 und einer Anspritzdüse 30 für Kühlöl, aus der ein Kühlölstrahl 31 austritt. Hierbei illustriert die Figur 3a die Situation am oberen Totpunkt, währen die Figur 3c die Situation am unteren Totpunkt illustriert. Die Figur 3b stellt die Situation in einer mittleren Hublage zwischen dem oberen Totpunkt und dem unteren Totpunkt dar. Die Anspritzdüse 30 ist derart im Kurbelgehäuse fest angeordnet, dass auf den Strahlteiler 25 ausgerichtet ist.

Im Ausführungsbeispiel ist die Mittelachse A der Anspritzdüse 30 so angeordnet, dass sie mit der Mittelachse M des Kolbens 10 einen spitzen Winkel α einschließt. Dies hat zur Folge, dass der Kolben 10 während einer vollständigen Hubbewegung vom oberen Totpunkt zum unteren Totpunkt und umgekehrt jeweils einmal den Kühlölstrahl 31 kreuzt. Jeweils am oberen und unteren Totpunkt tritt der Kühlölstrahl 31 direkt in den Kühlkanal 17 ein, wobei er am Strahlteiler 25 vorbeigeführt wird. In der jeweils mittleren Hublage zwischen dem oberen und dem unteren Totpunkt trifft der Kühlölstrahl 31 auf den Strahlteiler 25 mit der Folge, dass, wie in Figur 4 vergrößert dargestellt, ein Teil 31a des Kühlölstrahls 31 in Richtung der Unterseite 13a des Kolbenbodens 13, also in Richtung des so genannten Doms, gelenkt wird, während der verbleibende Teil 31b des Kühlölstrahls 31 weiterhin in den Kühlkanal 17 eintritt. Auf diese Weise wird die Kühlung der Unterseite 13a des Kolbenbodens 13 optimiert.

Bei einer nichterfinderischen Variante könnte die Anspritzdüse 30 auch so angeordnet sein, dass ihre Mittelachse A parallel zur Mittelachse M des Kolbens 10 ausgerichtet ist, wie es in Figur 4 angedeutet ist. In diesem Fall wird der Kühlölstrahl 31 in jeder Phase der Hubbewegung des Kolbens 10 in zwei Teilstrahlen 31a, 31b aufgeteilt, die jeweils auf die Unterseite 13a des Kolbenbodens 13 bzw. in den Kühlkanal 17 gelenkt werden.

## Patentansprüche

1. Anordnung (100) aus einem Kolben (10) und einer Anspritzdüse (30) für Kühlöl, aus der ein Kühlölstrahl (31) austritt, für einen Verbrennungsmotor, wobei der Kolben einen Kolbenkopf (11) und einen Kolbenschaft (21) aufweist, wobei der Kolbenkopf (11) einen Kolbenboden (13) mit einer Unterseite (13a), eine umlaufende Ringpartie (16) sowie im Bereich der Ringpartie (16) einen umlaufenden Kühlkanal (17) mit mindestens einer Zuführöffnung (19) für Kühlöl aufweist, wobei der Kolben (10) an der Unterseite (13a) des Kolbenbodens (13) benachbart zur mindestens einen Zuführöffnung (19) für Kühlöl einen Strahlteiler (25) für Kühlöl aufweist und wobei die Anspritzdüse (30) unterhalb des Strahlteilers (25) angeordnet und auf den Strahlteiler (25) ausgerichtet ist, wobei der Strahlteiler (25) einen im Wesentlichen V-förmigen Querschnitt unter Ausbildung einer Kante (25a) aufweist, welche ausgehend von der Mittelachse (M) nach außen in Richtung Kühlkanal (17) angeordnet ist,
**dadurch gekennzeichnet,**
**dass** die Mittelachse (A) der Anspritzdüse (30) mit der Mittelachse (M) des Kolbens (10) einen spitzen Winkel (α) einschließt,
**dass** der Strahlteiler (25) des Kolbens (10) während einer vollständigen Hubbewegung von einem oberen Totpunkt zu einem unteren Totpunkt und umgekehrt jeweils einmal den Kühlölstrahl (31) kreuzt,
**dass** der Strahlteiler (25) den Kühlölstrahl (31) in je einen zu dem Kühlkanal (17) hin gerichteten Teilstrahl (31b) und einen zur Unterseite (13a) des Kolbenbodens (13) gelenkten Teilstrahl (31a) teilt,
**dass** der Kühlölstrahl (31) jeweils am oberen und unteren Totpunkt direkt in den Kühlkanal (17) eintritt, wobei er am Strahlteiler (25) vorbeigeführt ist, und
**dass** der Kühlölstrahl (31) jeweils in einer mittleren Lage zwischen dem oberen und dem unteren Totpunkt auf den Strahlteiler (25) trifft.

2. Anordnung nach Anspruch 1, **dadurch gekennzeichnet, dass** der Strahlteiler (25) mit dem Kolbenkopf (11) einstückig ausgebildet ist.

3. Anordnung nach Anspruch 1, **dadurch gekennzeichnet, dass** der Strahlteiler (25) als separates, fest mit dem Kolbenkopf (11) verbundenes Bauteil ausgebildet ist.

4. Anordnung nach Anspruch 1, **dadurch gekennzeichnet, dass** der Strahlteiler (25) eine erste Leitfläche (26) und eine zweite Leitfläche (27) aufweist, dass die erste Leitfläche (26) dem Kühlkanal (17) und die zweite Leitfläche (27) der Unterseite (13a) des Kolbenbodens (13) zugeordnet ist.

5. Anordnung nach Anspruch 4, **dadurch gekennzeichnet, dass** die erste Leitfläche (26) stetig in eine Innenwand (17a) des Kühlkanals (17) übergeht.

6. Anordnung nach Anspruch 4, **dadurch gekennzeichnet, dass** die zweite Leitfläche (27) stetig in die Unterseite (13a) des Kolbenbodens (13) übergeht.

7. Anordnung nach Anspruch 1, **dadurch gekennzeichnet, dass** der Kolben (10) als einteiliger Kolben ausgebildet ist.

8. Anordnung nach Anspruch 1, **dadurch gekennzeichnet, dass** der Kolben (10) aus zwei oder mehr miteinander verbundenen Bauteilen besteht.

9. Anordnung nach Anspruch 1, **dadurch gekennzeichnet, dass** der Kolben (10) als Kastenkolben ausgebildet ist.

10. Anordnung nach Anspruch 1, **dadurch gekennzeichnet, dass** der Kühlkanal (17) des Kolbens (10) als geschlossener Kühlkanal ausgebildet ist.

11. Anordnung nach Anspruch 1, **dadurch gekennzeichnet, dass** der Kühlkanal (17) des Kolbens (10) als nach unten offener, mit einem Verschlusselement (18) verschlossener Kühlkanal ausgebildet ist.

12. Anordnung nach Anspruch 11, **dadurch gekennzeichnet, dass** der Kolben (10) einen thermisch entkoppelten Kolbenschaft (21) aufweist.

## Claims

1. A system (100) comprising a piston (10) and an injection nozzle (30), from which a cooling oil jet 31 exits, for cooling oil for an internal combustion engine, the piston having a piston head (11) and a piston skirt (21), the piston head (11) having a piston crown (13) with an underside (13a), a circumferential ring part (16) and, in the region of the ring part (16), a circumferential cooling channel (17) with at least one feed opening (19) for cooling oil, **characterized in that** the piston (10) has a jet divider (25) for cooling oil on the underside (13a) of the piston crown (13) adjacently with respect to the at least one feed opening (19) for cooling oil, and **in that** the injection nozzle (30) is arranged below the jet divider (25) and is oriented toward the jet divider (25), wherein the jet divider (25) has a substantially V-shaped cross section with the formation of an edge (25a) which, starting from the center axis (M), is arranged toward the outside in the direction of the cooling channel (17),
**characterized**
- **in that** the center axis (A) of the injection nozzle (30) encloses an acute angle (α) with the center axis (M) of the piston (10),
- **in that**, the jet divider (25) of the piston (10) crosses the cooling oil jet (31) in each case once during one complete stroke movement from the top dead center to the bottom dead center and vice versa,
- **in that** the jet divider (25) divides the cooling oil jet (31) into in each case one part jet (31b) which is directed toward the cooling channel (17) and one part jet (31a) which is steered toward the underside (13a) of the piston crown (13),
- **in that** the cooling oil jet (31) enters directly into the cooling channel (17) in each case at the top and bottom dead center, wherein said cooling oil jet (31) being guided past the jet divider (25), and
- **in that** in a respective middle stroke position between the top and the bottom dead center, the cooling oil jet (31) strikes the jet divider (25).

2. The system as claimed in claim 1, **characterized in that** the jet divider (25) is configured in one piece with the piston head (11).

3. The system as claimed in claim 1, **characterized in that** the jet divider (25) is configured as a separate component which is connected fixedly to the piston head (11).

4. The system as claimed in claim 1, **characterized in that** the jet divider (25) has a first guiding face (26) and a second guiding face (27), and **in that** the first guiding face (26) is assigned to the cooling channel (17) and the second guiding face (27) is assigned to the underside (13a) of the piston crown (13).

5. The system as claimed in claim 4, **characterized in that** the first guiding face (26) merges continuously into an inner wall (17a) of the cooling channel (17).

6. The system as claimed in claim 4, **characterized in that** the second guiding face (27) merges continuously into the underside (13a) of the piston crown (13).

7. The system as claimed in claim 1, **characterized in that** the piston (10) is configured as a single-piece piston.

8. The system as claimed in claim 1, **characterized in that** the piston (10) consists of two or more components which are connected to one another.

9. The system as claimed in claim 1, **characterized in that** the piston (10) is configured as a box-type piston.

10. The system as claimed in claim 1, **characterized in that** the cooling channel (17) of the piston (10) is configured as a closed cooling channel.

11. The system as claimed in claim 1, **characterized in that** the cooling channel (17) of the piston (10) is configured as a cooling channel which is open toward the bottom and is closed by way of a closure element (18).

12. The system as claimed in claim 14, **characterized in that** the piston (10) has a thermally decoupled piston skirt (21).
Sub-assembly consisting of a piston and an injection nozzle for an internal combustion engine

## Revendications

1. Ensemble (100) constitué d'un piston (10) et d'une buse d'émission (30) pour de l'huile de refroidissement, d'où sort un jet d'huile de refroidissement (31), pour un moteur à combustion interne, dans lequel le piston présente une tête de piston (11) et une tige de piston (21), dans lequel la tête de piston (11) présente un fond de piston (13) avec une face inférieure (13a), une partie annulaire périphérique (16) ainsi que, dans la zone de la partie annulaire (16), un canal de refroidissement périphérique (17) avec au moins une ouverture d'alimentation (19) pour de l'huile de refroidissement, dans lequel le piston (10) présente, sur la face inférieure (13a) du fond de piston (13) au voisinage de la au moins une ouverture d'alimentation (19) pour de l'huile de refroidissement, un séparateur de jet (25) pour l'huile de refroidissement et dans lequel la buse d'émission (30) est agencée en dessous du séparateur de jet (25) et est alignée sur le séparateur de jet (25), dans lequel le séparateur de jet (25) présente une section transversale sensiblement en V formant une arête (25a) qui est agencée en partant de l'axe central (M) vers l'extérieur dans la direction du canal de refroidissement (17),
**caractérisé en ce que**
l'axe central (A) de la buse d'émission (30) inclut avec l'axe central (M) du piston (10) un angle aigu (α),
le séparateur de jet (25) du piston (10) croise respectivement une fois le jet d'huile de refroidissement (31) lors d'une course complète d'un point mort supérieur à un point mort inférieur et vice-versa,
le séparateur de jet (25) sépare le jet d'huile de refroidissement (31) en respectivement un jet partiel (31b) dirigé vers le canal de refroidissement (17) et un jet partiel (31a) dirigé vers la face inférieure (13a) du fond de piston (13),
le jet d'huile de refroidissement (31) pénètre respectivement au point mort supérieur et inférieur directement dans le canal de refroidissement (17), dans lequel il passe sur le séparateur de jet (25), et
le jet d'huile de refroidissement (31) rencontre le séparateur de jet (25) respectivement en position centrale entre le point mort supérieur et inférieur.

2. Ensemble selon la revendication 1, **caractérisé en ce que** le séparateur de jet (25) est conçu d'un seul tenant avec la tête de piston (11).

3. Ensemble selon la revendication 1, **caractérisé en ce que** le séparateur de jet (25) est conçu sous la forme d'un composant séparé relié fixe à la tête de piston (11).

4. Ensemble selon la revendication 1, **caractérisé en ce que** le séparateur de jet (25) présente une première face conductrice (26) et une seconde face conductrice (27), la première face conductrice (26) est affectée au canal de refroidissement (17) et la seconde face conductrice (27) à la face inférieure (13a) du fond de piston (13).

5. Ensemble selon la revendication 4, **caractérisé en ce que** la première face conductrice (26) se fond de manière progressive dans une paroi interne (17a) du canal de refroidissement (17).

6. Ensemble selon la revendication 4, **caractérisé en ce que** la seconde face conductrice (27) se fond de manière progressive dans la face inférieure (13a) du fond de piston (13).

7. Ensemble selon la revendication 1, **caractérisé en ce que** le piston (10) est conçu sous la forme d'un piston d'une pièce.

8. Ensemble selon la revendication 1, **caractérisé en ce que** le piston (10) est constitué de deux ou plusieurs composants reliés l'un à l'autre.

9. Ensemble selon la revendication 1, **caractérisé en ce que** le piston (10) est conçu sous la forme d'un piston en caisson.

10. Ensemble selon la revendication 1, **caractérisé en ce que** le canal de refroidissement (17) du piston (10) est conçu sous la forme d'un canal de refroidissement fermé.

11. Ensemble selon la revendication 1, **caractérisé en ce que** le canal de refroidissement (17) du piston (10) est conçu sous la forme d'un canal de refroidissement ouvert vers le bas et fermé par un élément de fermeture (18).

12. Ensemble selon la revendication 11, **caractérisé en ce que** le piston (10) présente une tige de piston (21) autonome thermiquement.
